# EUROPÄISCHE PATENTSCHRIFT

(11) **EP 0 003 503 B1**
(45) Veröffentlichungstag und Bekanntmachung des Hinweises auf die Patenterteilung: **13.01.1982**
(21) Anmeldenummer: 79100086.2
(22) Anmeldetag: 12.01.1979
(51) Int. Cl.: B65F 3/22

(54) **Fahrzeug zur Beförderung von Müll oder anderem Schüttgut**
Refuse vehicle for transportation of rubbish and other bulk goods
Véhicule pour le transport d'ordures ou d'autres produits en vrac

(30) Priorität: 21.01.1978 DE 2802653
(43) Veröffentlichungstag der Anmeldung: 22.08.1979
(73) Patentinhaber: Industrie-Werke Karlsruhe Augsburg Aktiengesellschaft, D-76135 Karlsruhe (DE)
(72) Erfinder: Fichtl, Karl, Ing. grad., D-8900 Augsburg (DE); Berger, Rudolf, Ing. grad., D-8904 Friedberg (DE); Dürnfelder, Otto, D-8900 Augsburg (DE); Pilz, Erich, Ing. grad., D-8906 Gersthofen (DE)
(74) Vertreter: Lemke, Jörg-Michael, Dipl.-Ing.

## Beschreibung

Die Erfindung betrifft ein Fahrzeug zur Beförderung von Müll oder anderem Schüttgut, bei dem der Sammelbehälter als Drehtrommel ausgebildet ist und sein hinterer Abschlußdeckel mit einem in den Sammelbehälter ragenden, abgestumpften, unten eine Einschüttöffnung aufweisenden Hohlkegel versehen ist, auf dessen Mantelaußenseite ein schraubenförmiges Leitblech angeordent ist, das im Zusammenwirken mit an der Drehtrommel-Innenwand angeordneten und mit dieser umfaufenden Mitnehmern (als Ausräumschnecke) das Gut in den Sammelbehälter abdrängt und im Bereich zwischen der Drehtrommel-Innenwand und dem inneren Kegelstumpfmantel (als Preßschnecke) in die Drehtrommel hineindrückt, wobei die Mitnehmer als Rippen niedriger Bauhöhe ausgebildet sind und das Leitblech sich etwa vom höchstgelegenen Punkt der Mantelfläche des Kegelstumpfes bis über die ganze Einschüttöffnung erstreckt und sich radial derart verbreitert, daß sein äußerer Rand annähernd gleichen oder sich schwach erweiternden Abstand zu den Rippen hält.

Ein derartiges Fahrzeug ist aus der DE-PS 1 144 185 bekannt und hinsichtlich seiner den Sammelbehälter betreffenden, hier wesentlichen Elemente in Fig. 1 dargestellt. Das nicht gezeigte Fahrzeug besitzt demnach einen als Drehtrommel T ausgebildeten Sammelbehälter, dessen hinteres Ende von einem Abschlußdeckel A abgeschlossen ist. Dieser Abschlußdeckel A ist gegenüber dem Fahrgestell des die Drehtrommel T transportierenden Fahrzeugs abklappbar. Der Abschlußdeckel A ist ferner mit einem in den Sammelbehälter bzw. Die Drehtrommel T ragenden, abgestumpften, unten eine Einschüttöffnung 5 aufweisenden Hohlkegel 3 versehen, auf dessen Mantelaußenseite ein schraubenförmiges Leitblech 2 angeordnet ist. Dieses Leitblech 2 drängt im Zusammenwirken mit an der Drehtrommel-Innenwand angeordneten und mit dieser umlaufenden Mitnehmern 1 das Gut aus der Einschüttöffnung 5 in die Drehtrommel T ab und wirkt dabei als Ausräumschnecke. Im Bereich zwischen der Drehtrommel-Innenwand und dem inneren Mantel des Kegelstumpfes des Hohlkegels 3 drückt sie das Gut in die Drehtrommel T hinein und wirkt dabei als Preßschnecke. Die Mitnehmer 1 sind als Rippen niedriger Bauhöhe ausgebildet. Ferner erstreckt sich das Leitblech 2 etwa vom höchstgelegenen Punkt S der Mantelfläche des Hohlkegels bzw. Kegelstumpfes 3 bis über die ganze Einschüttöffnung 5 und verbreitert sich radial derart, daß sein äußerer Rand annähernd gleichen oder sich schwach erweiternden Abstand zu den Rippen bzw. Mitnehmen 1 hält. Die Steigung des Leitblechs 2 erstreckt sich dabei über etwa 180° und in diesem Winkelbereich über die gesamte Tiefe des Kegelstumpfs, wobei es in radialer Richtung um weitere etwa 90° in Form eines Kreissegmentes 4 ohne Steigung verlängert ist, um in der genannten Weise die ganze Einschüttöffnung 5 abzudecken und das durch die Schneckenförderwirkung des Leitblechs 2 im Zusammenwirken mit den am Abschlußdeckel A und an der Drehtrommel-Innenwand angeordneten Mitnehmerrippen 1 aus der Einschüttöffnung 5 herausgeförderte und in den Sammelbehälter bzw. die Drehtrommel 1 abgedrängte Gut am Zurückfallen in die Einschüttöffnung 5 zu hindern.

Die Ausräumarbeit wird also nur durch die genannten 180° der Schneckenwinr ,g des Leitbleches 2 bewerkstelligt, wob seine Mindeststeigung durch die Tiefe des beitigten Schüttraumes, bzw. durch die Höhe des Kegelstumpfes 3 selbst, bestimmt bzw. begrenzt ist.

Die genannte Wirkung des in der Verlängerung des Leitblechs 2 angebrachten Kreissegments 4 hat auch im Hinblick auf die Verdichtung des Schüttgutes im Drehtrommelinnenraum Bedeutung. Nachdem das Schüttgut einerseits am Zurückfallen in die Einschüttöffnung 5 gehindert wird, andererseits über das-diesbezüglich als Ausräumschnecke wirkende-Leitblech 2 stets neues Schüttgut nachgeführt wird, dient das Kreisringsegment 4 als Preßschnecke zum Verdichten des Schüttgutes im Drehtrommelinnenraum.

Bei Zugrundelegung dieser aus der DE-PS 1 144185 bekannten Verhältnisse ist es nun jedoch so, daß die genannte Verdichtungswirkung sich vornehmlich innerhalb einer Kreisringfläche auswirkt, deren Innendurchmesser durch den Stirnflächendurchmesser d der dem Innenraum der Drehtrommel T zugewandten Kegelstumpfebene und deren Außendurchmesser D durch den Durchmesser der Drehtrommel T abzüglich der Höhe der an der Drehtrommel T angebrachten Mitnehmerrippen 1 bestimmt sind. Auf Grund des unterschiedlichen Flächendruckes auf die gesamte Schüttgutfüllung erreicht man somit die größte Verdichtung des Schüttgutes im genannten Kreisringbereich, und zwar unmittelbar vor dem Kreisringsegment 4 des Leitblechs 2. Mit zunehmender Entfernung von dem als Ausräum-und Preßschnecke wirkenden Leitblech 2 nimmt die Verdichtung des Schüttgutes ab.

Man hat nun bereits im Bereich der dem Innenraum der Drehtrommel T zugewandten Kegelstumpfebene sog. Schirme als Elemente vorgesehen, die über die innere Stirnfläche des Kegelstumpfes 3 hinausragen und als Verdichtungsmittel wirken sollen, da sie Schrägflächen besitzen, die zum Drehtrommelinneren hin geneigt sind (DE-OS 1 914 949). Diese Schirme sind sich in Querrichtung erstreckende, im Querschnitt dachförmige, seitlich über die Stirnfläche des Kegelstumpfs 3 hinausragende und sich in Richtung auf den Mittelpunkt dieser Stirnfläche verjüngende Ablenkrippen, deren Verdichtungswirkung nur sehr gering ist und die hauptsächlich dazu dienen sollen, den Druck des Gutes auf das Kreisringsegment 4 herabzusetzen.

Die der Erfingund zugrundeliegende Aufgabe wird darin gesehen, ein Fahrzeug zur Beförderung von Müll oder anderem Schüttgut der eingangs genannten Bauart zu schaffen, bei dem nicht nur über die genannte Kreisringfläche sondern über die gesamte Kreisquerschnittsfläche der Drehtrommel im Sinne einer gleichmäßigeren Verdichtungswirkung im gesamten Sammelbehälter auf das Schüttgut eingewirkt wird.

Diese Aufgabe wird erfindungsgemäß dadurch gelöst, daß von der dem Innenraum der Drehtrommel zugewandten Kegelstumpfebene eine zusätzlich Schnecke in das Drehtrommelinnere ragt, deren Gangsteigung geringer ist als die jenige des Leitblechs, derart, daß das Leitblech und die zusätzliche Schnecke gemeinsam im wesentlichen den gesamten Sammelbehälterquerschnitt überdecken.

Es hat sich herausgestellt, daß die erfindungsgemäße Maßnahme zu einer ganz erheblichen Steigerung des Fassungsvermögens der Drehtrommel T führt, die im Tonnenbereich liegt. Dies ist darauf zurückzuführen, daß nunmehr auch im Bereich der dem Drehtrommelinneren zugewandten Stirnfläche des Kegelstumpfes 3 eine maßgeblich Verdichtungswirkung ausgeübt werden kann. Die geringere Gangsteigung gegenüber dem Leitblech 2 ist wichting, nachdem es hier vornehmlich auf die von der zusätzlichen Schnecke ausgeübte, axiale Druckkomponente ankommt, die radiale Druckkomponente hingegen verringert wird. Die Anzahl der erforderlichen Trommelumdrehungen bis zu Erzielung der gewünschten Verdichtung ist nämlich zweitrangig.

Gemäß einer bevorzugten Ausführungsform der Erfindung ist die Schnecke eine Spiral schnecke mit zum Ende hin sich im Durchmesser verkleinernder Hüllfläche. Hieras ergibt sich eine besonders lange Erstreckung der Leitfläche der Schnecke mit einer besonders wirkungsvollen Darbietung derselben gegenüber der Auflauffläche der anstehenden Mülladungswand, insofern nämlich, als auch die Anfangsbereiche der Leitfläche der zusätzlichen Schnecke, bzw. diejenigen Bereiche derselben, die der dem Innenraum der Drehtrommel D zugewandten Kegelstumpfebene bzw. Stirnfläche benachbart sind, eine Verdichtungswirkung ausüben können und nicht durch die in das Drehtrommelinnere hinein vorgelagerten Bereiche abgedeckt werden. Ohne diese Ausgestaltung würden die der Stirnfläche des Kegelstumpfs benachbarten Bereiche lediglich eine Förderwirkung ausübe können.

Die beschriebene, vorgennante Wirkung läßt sich alternativ oder additiv auch dadurch erreichen, daß die Schnecke mit einer Ganghöhe ausgebildet ist, die zu ihrem freie Ende hin abnimmt. Mit dem Begriff Ganghöhe ist dabei die radiale Breite der Leit- bzw. Schneckenfläche bzeichnet. Durch die Verringerung der Ganghöhe wird im übrigen auch verhindert, daß sich der Müll an der Schneckenrückwandrückwärtig zu der der anstehenden Mülladungswand dargebotenen Leitfläche gelegenfestfrißt.

Die Erfindung und ihre vorteilhaften, weiteren Ausgestaltungen sind im folgenden anhand von in der Zeichnung dargestellten Ausfürungsbeispielen näher erläutert.

Es zeigt:
Fig. 1 den Stand der Technik.
Fig. 2 ein erstes Ausführungsbeispiel der Erfindung.
Fig. 3 ein zweites Ausführungsbeispiel der Erfindung.
Fig. 4 ein drittes Ausführungsbeispiel der Erfindung.
Fig. 5 ein viertes Ausführungsbeispiel der Erfindung.
Fig. 6 ein fünftes Ausführungsbeispiel der Erfindung.
Fig. 7 ein sechstes Ausführungsbeispiel der Erfindung.

Der bekannte Aufbau des Drehtrommel-Sammelbehälters T wurde bereits anhand der Fig. 1 beschrieben. Es wird an dieser Stelle darauf hingewiesen, daß die erfindungsgemäßen Ausgestaltungen an diesem bekannten Drehtrommel-Sammelbehälter jederzeit nachrüstbar sind.

Gemäß dem Ausführungsbeispiel nach Fig. 2 ist der Hohlkegelstumpf 3 zu einem Vollkegel 6 gleicher Mantellinie verlängert. Auf der dem bekannten Kegelstumpf aufgesetzten Kegelspitze 6 ist in der Verlängerung des die Schnecke bildenden Leitbleches 2 bzw. des angesetzten Kreisringsegments 4 eine zusätzliche Schnecke 7 angesetzt, die mit geringerer Gangsteigung und Ganghöhe, als sie das Leitblech 2 aufweist, bis zur Spitze des Kegels 6 führt. Durch diese Konzeption wird nunmehr der gesamte Querschnitt der Drehtrommel T von dieser Schnecke 7 überstrichen, so daß über den ganzen Querschnitt Verdichtungsarbeit am Schüttgut geleistet wird. Die Höhe dieser zusätzlichen Schnecke und ihre Gangsteigung sind so zu wählen, daß das genannte Ziel der vollen Flächenüberstreichung erreicht wird.

Da die Erweiterung des Kegelstumpfes 3 zum Vollkegel das Ladevolumen der Drehtrommel T etwas verringert, kann man auch gemäß dem Ausführungsbeispiel nach Fig. 3 dem Kegelstumpf 3 einen Kegel 8 aufsetzen, der einen wesentlich größeren Kegelwinkel aufweist. Auch bei diesem Ausführungsbeispiel wird die zusätzliche Schnecke 7 mit geringerer Gangsteigung und geringerer Ganghöhe bis zur Spitze des aufgesetzten Kegels 8 geführt, wodurch der volle Querschnitt der Drehtrommel T bestrichen wird.

Eine Variante des Ausführungsbeispiels nach Fig. 3 ist in der Fig. 4 dargestellt. Hierbei ist auf die dem Innenraum der Drehtrommel T zugewandte Kegelstumpfebene des Kegelstumpfes 3 ein Kegel 9 mit kleinerer Grundfläche und gleichem Kegelwinkel aufgesetzt. Um diesen Kegel 9 ist wiederum eine zusätzliche Schnecke 10 geführt, die in der unmittelbaren Verlängerung des Leitblechs 2 bzw. des Kreisringsegments 4 verläuft. Gangsteigung und Ganghöhe dieser zusätzlichen Schnecke 10 sind geringer als bei dem Leitblech 2 und so dimensioniert, daß Leitblech 2, Kreisringsegment 4 und zusätzliche Schnecke 10 den gesamten Behälterquerschnitt überdecken.

Eine weitere Modifikation der erfindungsgemäß vorgesehenen zusätzlichen Verdichtungsmittel ist in Fig. 5 dargestellt. Bei diesem Beispiel wird der Kegelstumpf 3 durch einen im Zentrum der dem Innenraum der Drehtrommel T zugewandten Kegelstumpfebene aufgesetzten Dorn 11 verlängert. Um diesen Dorn ist in der Verlängerung des Leitblechs 2 bzw. des Kreisringsegments 4 eine Schnecke 12 geführt, deren Ganghöhe im Bereich der Kegelstumpfebene in erster Näherung außen durch den Außendurchmesser der in dieser Ebene liegenden Stimfläche und innen durch den Dorndurchmesser bestimmt ist. Dadurch wird wiederum der volle Querschnitt der Drehtrommel T bestrichen.

In den Fig. 6 und Fig. 7 sind zweit Ausführungsbeispiele dargestellt, bei denen die geometrische Ausführungsform der zusätzlichen Schnecke den bereits anhand der Figuren 4 und 5 beschriebenen Verhältnissen entspricht. Im Unterschied zu diesen Varianten verfügen die zusätzlichen Schnecken jedoch über einen eigenen Antrieb 13, der zentrisch im Kegelstumpf angeordnet ist. In besonderer Ausgestaltung der Erfindung ist dabei die Drehrichtung dieses eigenen Antriebs so, daß die zusätzlichen Verdichtungsmittel sich entgegen der Drehrichtung der Drehtrommel T drehen, wodurch die Wirkung der zusätzlichen Schnecke verstärkt wird.

Da es sich bei den beiden letztgenannten Beispielen um eigene Aggregate handelt, haben die jeweiligen zusätzlichen Schnecken 10' bzw. 12' auch keine Verbindung zum Leitblech bzw. Kreisringsegment auf dem Kegelstumpf. Es wird darauf hingewiesen, daß auch bei den Ausführungsbeispielen gemäß den Figuren 2 bis 5 die zusätzlichen Schnecken nicht notwendigerweise Verbindung mit dem Leitblech bzw. dem Kreisringsegment haben bzw. in der unmittelbaren Verlängerung derselben liegen müssen.

Der erfindungsgemäßen Konzeption entsprechend liegen die Verhältnisse so, daß nach der Füllung der Drehtrommel T die zusätzliche Schnecke die Hautpverdichtungsarbeit leistet. Das Schüttgut wird durch die zusätzlichen Schneckengänge in das Zentrum der Drehtrommel T gefördert, von wo aus sodann die hauptsächliche Verdichtung erfolgt.

## Patentansprüche

1. Fahrzeug zur Beförderung von Müll oder anderem Schüttgut, bei dem der Sammelbehälter als Drehtrommel (T) ausgebildet ist und sein hinterer Abschlußdeckel mit einem in den Sammelbehälter ragenden, abgestumpften, unten eine Einschüttöffnung (5) aufweisenden Hohlkegel (3) versehen ist, auf dessen Mantelaußenseite ein schraubenförmiges Leitblech (2) angeordnet ist, das im Zusammenwirken mit an der Drehtrommel-Innenwand angeordneten und mit dieser umlaufenden Mitnehmern (1) (als Ausräumschnecke) das Gut in den Sammelbehälter abdrängt und im Bereich zwischen der Drehtrommel-Innenwand und dem inneren Kegelstumpfmantel (als Preßschnecke) in die Drehtrommel (T) hineindrückt, wobei die Mitnehmer (1) als Rippen niedriger Bauhöhe ausgebildet sind und das Leitblech (2) sich etwa vom höchstgelegenen Punkt (S) der Mantelfläche des Kegelstumpfes (3) bis über die ganze Einschüttöffnung erstreckt und sich radial derart verbreitert, daß sein äußerer Rand annähernd gleichen oder sich schwach erweiternden Abstand zu den Rippen Hält, dadurch gekennzeichnet, daß von der dem Innenraum der Drehtrommel (T) zugewandten Kegelstumpfebene eine zusätzliche Schnecke (7, 10, 10', 12, 12') in das Drehtrommelinnere ragt, deren Gangsteigung geringer ist als diejenige des Leitblechs (2), derart, daß das Leitblech (2) und die zusätzliche Schnecke (7, 10, 10', 12, 12') gemeinsam im wesentlichen den gesamten Sammelbehälterquerschnitt überdecken.

2. Fahrzeug nach Anspruch 1, dadurch gekennzeichnet, daß die Schnecke (7, 10, 10', 12, 12') eine Spiralschnecke mit zum Ende hin sich im Druchmesser verkleinernder Hüllfläche ist.

3. Fahrzeug nach Anspruch 1 oder 2, dadurch gekennzeichnet, daß die Schnecke (12, 12') mit einer Ganghöhe ausgebildet ist, die zu ihrem freien Ende hin abnimmt.

4. Fahrzeug nach einem oder mehreren der Ansprüche 1 bis 3, dadurch gekennzeichnet, daß als Träger der zusätzlichen Schnecke (7) ein gegenüber dem Hohlkegelstumpf (3) abgeflachter Kegel (8) vorgesehen ist (Fig. 3).

5. Fahrzeug nach einem oder mehreren der Ansprüche 1 bis 4, dadurch gekennzeichnet, daß die zusätzliche Schnecke (7, 10, 12) drehfest mit der Kegelstumpffläche verbunden ist.

6. Fahrzeug nach einem oder mehreren der Ansprüche 1 bis 4, dadurch gekennzeichnet, daß die zusätzliche Schnecke (10', 12') über ein eigenes Antriebsaggregat entgegen der Drehrichtung der Drehtrommel (T) antreibbar ist.

## Claims

1. A vehicle for conveying garbage (garbage removal truck) or other bulk goods (pourable materials) wherein the collecting bin is formed as a rotary drum (T) the rear cover plate (closure lid) of which is provided with a hollow truncated cone (3) which in turn is projecting into said collecting bin and the lower end of which has an inlet (pour-in) opening (5) while the outer side of its shell or jacket is provided with a helical guide plate (2) which cooperates with catch means or entraining members (1) disposed on the inner wall of said rotary drum and rotating together with the latter so that said guide plate-as a clearaway or removal worm-is pushing off said bulk goods into said collecting bin while in the region between the inner wall of said rotary drum and the inner shell of the truncated cone said baffle plate-as a pressing worm-is pressing said bulk goods into said rotary drum (T), and wherein said catch means or entraining members (1) are formed as ribs having a low overall height and said guide plate (2) extends substantially from the uppermost point (S) of the shell surface area of said truncated cone (3) to said inlet (pour-in) opening and over the whole inlet (pour-in) opening, and wherein said guide plate flares radially in a manner such that its outer edge is spaced apart from said ribs at a distance which is approximately equal or slightly widening, characterized in that from the plane of the truncated cone that is facing the interior of said rotary drum (T) there a supplementary worm (7, 10, 10', 12, 12') having a thread pitch smaller than that of said guide plate (2) is projecting into the interior of said rotary drum in a manner such that said guide plate (2) and said supplementary worm (7, 10, 10', 12, 12') together with each other overlap substantially the entire cross-section of said collecting bin.

2. The vehicle according to claim 1, characterized in that said worm (7, 10, 10', 12, 12') is a helical worm having an envelope surface area decreasing in its diameter towards the end.

3. A vehicle according to claim 1 or 2, characterized in that said worm (12, 12') is formed with a screw thread height decreasing towards its free end.

4. A vehicle according to one of more of claims 1 to 3, characterized in that as a support of said supplementary worm (7) there is provided a cone (8) which as compared with said hollow truncated cone (3) is flattened (Fig. 3).

5. A vehicle according to one or more of claims 1 to 4, characterized in that said supplementary worm (7, 10, 12) is connected to the surface area of said truncated cone in a torsionally-stable manner.

6. A vehicle according to one or more of claims 1 to 4, characterized in that said supplementary worm (10', 12') is adapted to be driven by a drive aggregate of its own against the direction of rotation of said rotary drum (T).

## Revendications

1. Véhicule de transport d'ordures ou d'autres matériaux en vrac, comprenant un récipient collecteur sous la forme d'un tambour tournant (T), un couvercle de fermeture arrière comportant une partie tronconique creuse (3) s'étendant dans le récipient collecteur et présentant à sa partie inférieure, une ouverture de chargement (5), une tôle de guidage en forme de vis étant prévue sur la paroi externe de la partie tronconique pour coopérer (en tant que vis de transfert) avec des éléments d'entraînement prévus sur la périphérie de la paroi interne du tambour tournant pour transférer le matériau dans le récipient collecteur, et pénétrant (en tant que vis de compression) dans le tambour tournant dans la zone entre la paroi interne de celui-ci et la zone d'extrémité interne de la partie tronconique, les éléments d'entraînement (1 ) étant constitués de nervures de faible hauteur, la tôle de guidage (2) s'étendant depuis sensiblement le point le plus haut (S) de la paroi de la partie tronconique (3) jusqu'au travers de la totalité de l'ouverture de chargement en s'élargissant radialement de façon que son bord extérieur soit maintenu écarté des nervures d'une distance sensiblement constante ou s'élargissant légèrement, caractérisé en ce qu'il comprend une vis additionnelle (7, 10, 12, 12') s'étendant dans l'espace intérieur du tambour à partir de la face frontale de la partie tronconique (3) dirigée vers l'intérieur du tambour (T) et dont le pas est inférieur à celui de la tôle de guidage (2), de façon que la tôle de guidage (2) et la vis additionnelle (7, 10, 10', 12, 12') balaient ensemble sensiblement la totalité de la section transversale du récipient collecteur.

2. Véhicule selon la revendication 1, caractérisé en ce que la vis additionnelle (7, 10, 10', 12, 12') est une vis en spirale dont l'enveloppe extérieure a un diamètre diminuant jusqu'à son extrémité.

3. Véhicule selon la revendication 1 ou la revendication 2, caractérisé en ce que la vis additionnelle (12, 12') a une hauteur de filet diminuant jusqu'à son extrémité libre.

4. Véhicule selon l'une des revendications précédentes, caractérisé en ce que le support de la vis additionnelle (7) est contitué d'un cône (8) d'angle plus ouvert que celui de la partie tronconique creuse (3) (figure 3).

5. Véhicule selon l'une des revendications précédentes, caractérisé en ce que la vis additionnelle (7) 10, 12) est reliée à la face frontale de la partie tronconique creuse (3) de façon à ne pas pouvoir tourner par rapport à cette dernière.

6. Véhicule selon l'une des revendications 1 à 4, caractérisé en ce que la vis additionnelle (10', 12') est entraînée par un ensemble d'entraînement propre (13) dans une direction inverse de la direction de rotation du tambour tournant (T).
